# EUROPÄISCHE PATENTSCHRIFT

(11) **EP 2 378 006 B1**
(45) Veröffentlichungstag und Bekanntmachung des Hinweises auf die Patenterteilung: **14.12.2016**
(21) Anmeldenummer: 11161157.0
(22) Anmeldetag: 05.04.2011
(51) Int. Cl.: E02F 3/36, F16L 37/62

(54) **Schnellwechselvorrichtung mit einer aktiven Verspannstütze zum Ankuppeln eines Werkzeugs an eine Arbeitsmaschine**
Quick-change device with an active tensioning support for coupling a tool to a work machine
Dispositif de changement rapide doté d'un support de serrage actif pour l'accouplement d'un outil sur une machine de travail

(30) Priorität: 16.04.2010 DE 102010016491
(43) Veröffentlichungstag der Anmeldung: 19.10.2011
(73) Patentinhaber: Lehnhoff Hartstahl GmbH & Co. KG, 76534 Baden-Baden (DE)
(72) Erfinder: Laurito, Leone, 67240 Schirrhein (FR); Rotard, Jan, 80804 München (DE); Lehnhoff, Peter, 77815 Bühl-Vimbuch (DE)
(74) Vertreter: Puschmann Borchert Bardehle Patentanwälte Partnerschaft mbB

(56) Entgegenhaltungen:
- EP-A1- 1 473 415
- EP-A1- 1 566 490
- WO-A1-2010/062166
- DE-A1- 10 159 417
- FR-A1- 2 886 372

## Beschreibung

Die Erfindung betrifft eine Schnellwechselvorrichtung zum Ankuppeln eines Werkzeugs an eine Arbeitsmaschine gemäß der im Oberbegriff des Anspruchs 1 angegebenen Art.

Derartige Schnellwechselvorrichtungen sind für Erdbewegungsmaschinen, wie z. B. Bagger, um einen einfachen und schnellen Wechsel zwischen diversen hydraulischen Werkzeugen, wie beispielsweise Sieblöffel, Schwenklöffel, Hydraulikhammer oder dergleichen zu ermöglichen, hinreichend bekannt.

Eine gattungsgemäße Schnellwechselvorrichtung ist in der WO 91/01414 offenbart. Die offenbarte Schnellwechselvorrichtung weist einen eine Schwenk- und Verriegelungseinrichtung umfassenden, dem Bagger zugeordneten Schnellwechsler sowie einen, dem Werkzeug zugeordneten Adapter auf. Neben Mittel zur Herstellung einer mechanischen Verbindung zwischen Schnellwechsler und Adapter weist die Schnellwechselvorrichtung zudem eine automatische, ein schnellwechslerseitiges und ein adapterseiti- . ges Kupplungsteil umfassende, hydraulische Kupplung auf, die beim Zusammenschwenken der beiden Kupplungsteile automatisch einen baggerseitigen Hydraulikkreislauf mit einem werkzeugseitigen Hydraulikkreislauf kuppelt. Weiterführende Handlungen seitens des Maschinenführers, nämlich Verlassen des Führerhauses des Baggers und händische Herstellung der hydraulischen Kupplung zwischen dem baggerseitigen und dem werkzeugseitigen Hydraulikkreislauf, sind nicht erforderlich.

Eine weitere gattungsgemäße Schnellwechselvorrichtung ist in der DE 101 59 417 A1 beschrieben. Diese Schnellwechselvorrichtung zeichnet sich u.a. dadurch aus, dass der schnellwechslerseitige und/oder der adapterseitige Kupplungsblock beweglich gelagert sind.

Weiterführende Maßnahmen zur Minimierung von Leckagen aufgrund der im gekuppelten Zustand zwischen den beiden Kupplungsventilen wirkenden Spreizkräfte, um ein Austritt von Hydraulikflüssigkeit und somit eine Verschmutzung des Erdreichs zu vermeiden, sind aus den genannten Druckschriften nicht bekannt

Eine weitere Schnellwechselvorrichtung mit einer im Kupplungsblock verfahrbar angeordneten Verspannstütze ist in der EP 1 473 415 A1 sowie FR 2 886 372 A1 offenbart. Als nachteilig erweist sich hierbei, dass zur Verfahrung der Verspannstütze eine zusätzliche Steuerung sowie zusätzliche Hydraulikleitungen und Ventile erforderlich sind.

Der Erfindung liegt die Aufgabe zugrunde, eine Schnellwechselvorrichtung zum Ankuppeln eines Werkzeugs an einer Arbeitsmaschine gemäß der im Oberbegriff des Anspruchs 1 derart weiterzubilden, dass eine betriebssicher arbeitende Kupplung gewährleistet ist.

Diese Aufgabe wird durch die kennzeichnenden Merkmale des Anspruchs 1 in Verbindung mit seinen Oberbegriffsmerkmalen gelöst.

Die Unteransprüche bilden vorteilhafte Weiterbildungen der Erfindung.

In bekannter Art und Weise umfasst die Schnellwechselvorrichtung einen an einer Arbeitsmaschine befestigten Schnellwechsler und einen an einem Werkzeug befestigten Adapter sowie eine zwischen Schnellwechsel und Adapter wirksame Verriegelungseinrichtung zur Herstellung einer mechanischen Kopplung zwischen Arbeitsmaschine und Werkzeug. Zur Herstellung einer Hydraulikverbindung zwischen Arbeitsmaschine und Werkzeug umfasst die Schnellwechselvorrichtung zudem eine hydraulische Kupplung. Die hydraulische Kupplung ihrerseits umfasst einen schnellwechslerseitigen Hydraulikblock mit hydraulischen Leitungen und entsprechenden hydraulischen Kupplungsventilen sowie einen adapterseitigen Kupplungsblock mit Hydraulikleitungen und Kupplungsventilen. Zudem ist der schnellwechslerseitige Kupplungsblock und/oder der adapterseitige Kupplungsblock in seinen umgebenden Gehäuse, dass heißt in dem schnellwechslerseitigen Gehäuse bzw. dem adapterseitigen Gehäuse elastisch gelagert.

Erfindungsgemäß weist der schnellwechslerseitige Kupplungsblock in mindestens einer seiner Hydraulikleitungen eine in Strömungsrichtung S betrachtet stromabwärts vom Kupplungsventil angeordnete, bereichsweise in die Hydraulikleitung hineinreichende und in Strömungsrichtung S verschiebbar in der Hydraulikleitung gelagerte, als Hohlkörper ausgebildete Verspannstütze auf. Die Verspannstütze weist dabei an ihrem in der Hydraulikleitung befindlichen Bereich eine Druckangriffsfläche auf und steht mit ihrem aus der Hydraulikleitung hinausreichenden Bereich über eine in diesem Bereich angeformte Anlagefläche in Anschlag mit dem umgebenden Gehäuse.

Aufgrund des im gekuppelten Zustand durch die Kupplungsventile fließenden Hydraulikflüssigkeit und der an Verspannstütze vorhandene Druckangriffsfläche wirkt die erfindungsgemäße Verspannstütze wie ein Hydraulikzylinder und wird in Strömungsrichtung S verfahren und verspannt sich mit der Anlagefläche gegen das umgebende Gehäuse. Aufgrund der flexiblen Lagerung des schnellwechslerseitigen und/oder des adapterseitige Kupplungsblocks werden als Reaktion die beiden Kupplungsblöcke aufeinander gedrückt, so dass die Gefahr eine Leckage deutlich reduziert ist.

Ein weiterer Vorteil der erfindungsgemäßen Verspannstütze ist, dass diese aufgrund des in der Hydraulikleitung befindlichen, die Druckangriffsfläche aufweisenden Bereichs im gekuppelten Zustand "automatisch", nämlich bei Durchfluss von Hydraulikflüssigkeit, wirksam ist.

Vorteilhaft ist zudem, dass aufgrund der durch die Verspannstütze hergestellten Verspannung zwischen dem schnellwechslerseitigen und dem adapterseitigen Kupplungsblock eine weitere Befestigung, z.B. eine seitliche Befestigung, nun nicht mehr erforderlich ist.

Wie bereits ausgeführt, weist die Verspannstütze an ihrem in der Hydraulikleitung befindlichen Bereich eine Druckangriffsfläche auf. Um einen ausreichenden Durchfluss von Hydraulikflüssigkeit zu gewährleisten, bildet die ringförmig ausgebildete Stirnseite - Ringfläche - der Verspannstütze die Druckangriffsfläche.

Vorzugsweise weist die Verspannstütze außerhalb der Hydraulikleitung einen flanschartigen Ansatz mit einer zum Gehäuse ausgerichteten Anlagefläche auf. Aufgrund der durch den flanschartigen Ansatz bedingten Durchmesservergrößerung der Verspannstütze ist in vorteilhafter Weise sichergestellt, dass ein "satter" Anschlag zwischen der Verspannstütze und dem Gehäuse gewährleistet ist. Zudem ist aufgrund dieser Ausbildung ein "Hineinrutschen" der Verspannstütze nicht möglich, d.h. eine verlustsichere Positionierung der Verspannstütze ist ebenfalls sichergestellt.

Um ein Austritt von Hydraulikflüssigkeit zu vermeiden, ist zwischen Hydraulikleitung und Verspannstütze eine Dichtung, vorzugsweise eine O-Ringdichtung, angeordnet.

Vorzugsweise handelt es sich bei den Kupplungsventilen um aktive Kupplungsventile. Aktive Kupplungsventile bedeutet, dass die Kupplungsventile nicht zwangsläufig beim Verbinden der Kupplungsblöcke öffnen, sondern durch Energiezufuhr aktiv geöffnet oder geschlossen werden. Die Verwendung von aktiven Kupplungsventilen erweist sich als vorteilhaft, da diese einen hohen Durchfluss bei geringen Bauraumbedarf gewährleisten.

Denkbar ist auch, dass die Kupplungsventile als Kurzhubventile ausgebildet sind, bei denen ein Hub von beispielsweise 1 bis 5 Millimeter ausreicht, um das Ventil zu betätigen. Dies erweist sich als vorteilhaft, da aufgrund der geringen Ventilhübe eine kompakte Bauweise realisierbar ist.

Gemäß einer besonders vorteilhaften Ausführungsform der Erfindung ist der schnellwechslerseitige und/oder adapterseitige Kupplungsblock mittels eines elastischen Abdrückelements elastisch an seinem umgebenden Gehäuse gelagert. Die Verwendung eines elastischen Abdrückelements erweist sich als besonders vorteilhaft, da dies eine kostengünstige und wartungsarme Lagerung darstellt, die zudem auch noch eine dichtende Funktion übernimmt.

Weitere Vorteile, Merkmale und Anwendungsmöglichkeit der vorliegenden Erfindung ergeben sich aus der nachfolgenden Beschreibung in Verbindung mit dem in der Zeichnung dargestellten Ausführungsbeispiel.

Die Erfindung wird im Folgenden anhand des in der Zeichnung dargestellten Ausführungsbeispiels näher beschrieben.

In der Beschreibung, in den Patentansprüchen, in der Zusammenfassung und in der Zeichnung werden die in der hinten aufgeführten Liste der Bezugszeichen verwendeten Begriffe und zugeordnete Bezugszeichen verwendet. In der Zeichnung bedeutet:
- Fig. 1: zeigt eine perspektivische Darstellung einer Schnellwechselvorrichtung mit einem Schnellwechsler und einem Adapter, wobei der Schnellwechsler mit einem Bagger und der Adapter mit einem Sieblöffel verbunden ist;
- Fig. 2: eine vergrößerte Schnittdarstellung des Schnellwechslers aus Fig. 1 mit integrierter, Verspannstütze, und
- Fig. 3: einen vergrößerten Ausschnitt aus Fig. 2.

In der nachfolgenden Beschreibung und in den Figuren werden zur Vermeidung von Wiederholungen gleiche Bauteilekomponenten mit gleichen Bezugszeichen gekennzeichnet, soweit keine weitere Differenzierunglen erforderlich sind/ist.

Fig. 1 zeigt eine Schnellwechselvorrichtung 10 über die ein Sieblöffel 12 lösbar an einem Bagger 14 befestigt ist. Aus Gründen der Übersichtlichkeit ist vorliegend lediglich der Ausleger des Baggers 14 dargestellt.

Die Schnellwechselvorrichtung 10 umfasst einen mit dem Ausleger verbundenen Schnellwechsler 16 und einen am Sieblöffel 12 angeordneten Adapter 18. Über eine - hier nicht näher dargestellte und beschriebene Verriegelungseinrichtung - ist in bekannter Art und Weise eine mechanische Kopplung zwischen Schnellwechsler 16 und Adapter 18 herstellbar, so dass ein einfacher und schneller Werkzeugwechsel, beispielsweise ein Ablegen des dargestellten Sieblöffels 12 und eine Aufnahme eines Hydraulikhammers oder dergleichen, ermöglicht ist.

Zum Anschluss des Werkzeugs, beispielsweise des dargestellten Sieblöffels 12, an das Hydrauliksystem des Baggers, weist die Schnellwechselvorrichtung 10 zudem eine insgesamt mit den Bezugszeichen 20 bezeichnete hydraulische Kupplung auf. Die hydraulische Kupplung 20 ihrerseits umfasst einen schnellwechslerseitigen Kupplungsblock 20a und einen adapterseitigen Kupplungsblock 20b.

Wie aus Fig. 2 ersichtlich, weist der schnellwechslerseitige Kupplungsblock 20a Hydraulikleitungen 22a, 24a und 26a sowie zugeordnete Kupplungsventile 28a, 30a und 32a auf. Entsprechend weist auch der adapterseitige Kupplungsblock 20b Hydraulikleitungen 22b, 24b und 26b mit zugeordneten Kupplungsventilen 28b, 30b 32b auf. Wie aus Fig. 2 weiter ersichtlich ist, sind im gekuppelten Zustand die Kupplungsventile 28a, 28b; 30a, 30b; 32a, 32b fluchtgenau übereinanderliegend angeordnet, so dass ein Durchfluss von Hydraulikflüssigkeit durch die Hydraulikleitungen 22a, 22b; 24a, 24b, sowie 26a, 26b vom Schnellwechsler 16 zum Adapter 18 und vice versa gewährleistet ist.

Die erfindungsgemäße Verspannstütze ist am deutlichsten aus Fig. 3 ersichtlich. Wie aus Fig. 3 ersichtlich, ist dem Kupplungsventil 30a in Strömungsrichtung S betrachtet eine Verspannstütze 34 nachgeschaltet. Die als Hohlkörper ausgebildete Verspannstütze 34 reicht bereichsweise in der Hydraulikleitung 24a hinein und ist in Strömungsrichtung S betrachtet verschiebbar in der Hydraulikleitung 24a gelagert. Um einen ungewollten Austritt von Hydraulikflüssigkeit zwischen der äußeren Umfangsfläche der Verspannstütze 34 und der inneren Umfangsfläche der Hydraulikleitung zu vermeiden, weist die Verspannstütze in ihrer äußeren Umfangsfläche eine Nut auf, in der eine entsprechende Dichtung 36 eingebracht ist.

Zudem weist die Verspannstütze an ihrem dem Kupplungsventil zugewandten Ende eine ringförmig ausgebildete Druckangriffsfläche 38 auf. Außerhalb der Hydraulikleitung 24a weist die Verspannstütze 34 einen flanschartigen Ansatz 40 auf. Der flanschartige Ansatz 40 bildet eine Anlagefläche 42, über die die Verspannstütze 34 in Kontakt mit dem umgebenden Gehäuse 44 steht,

Fließt nun im gekuppelten Zustand Hydraulikflüssigkeit in Strömungsrichtung S durch das Kupplungsventil 30a baut sich an der Druckangriffsfläche 38 der Verspannstütze 34 ein Druck auf. D.h. die Verspannstütze 34 wird vergleichbar zu einem Hydraulikkolben in Strömungsrichtung S verfahren. Als Folge davon verspannt sich die Verspannstütze 34 über ihre Anlagefläche 42 mit dem umgebenden Gehäuse 44. Die resultierende Reaktio drückt die beiden Kupplungsblöcke aufeinander und verspannt die beiden Kupplungsblöcke zueinander.

Der Vollständigkeit halber wird noch darauf hingewiesen, dass die wirksame Kolbenfläche, auf die der im Ventil herrschende Druck wirkt, sich nicht auf die Druckangriffsfläche 38 beschränkt, sondern sich als Gesamtfläche des Durchmessers der Hydraulikleitung in dem die Verspannstütze 34 geführt ist und an der die Dichtung 36 abdichtet ergibt. Letztendlich ist dies die Wirkfläche, mit der die beiden Ventilblöcke aufeinander gepresst werden.

### Bezugszeichenliste

- 10: Schnellwechselvorrichtung
- 12: Sieblöffel
- 14: Bagger
- 16: Schnellwechsler
- 18: Adapter
- 20: Kupplung
- 20a: schnellwechslerseitige Kupplungsblock
- 20b: adapterseitige Kupplungsblock
- 22a: Hydraulikleitung
- 22b: Hydraulikleitung
- 24a: Hydraulikleitung
- 24b: Hydraulikleitung
- 26a: Hydraulikleitung
- 26b: Hydraulikleitung
- 28a: Kupplungsventil
- 28b: Kupplungsventil
- 30a: Kupplungsventile
- 30b: Kupplungsventil
- 32a: Kupplungsventil
- 32b: Kupplungsventil
- 34: Verspannstütze
- 36: Dichtung
- 38: Druckangriffsfläche
- 40: flanschartiger Ansatz
- 42: Anlagefläche
- 44: Gehäuse

- S: Strömungsrichtung

## Patentansprüche

1. Schnellwechslervorrichtung (10) zum Ankuppeln eines Werkzeugs (12) an eine Arbeitsmaschine (14), umfassend
- einen an einer Arbeitsmaschine (14) befestigten Schnellwechsler (16);
- einen am Werkzeug (12) befestigten Adapter (18);
- eine zwischen Schnellwechsler (16) und Adapter (18) wirksame Verriegelungseinrichtung zur Herstellung einer mechanischen Kopplung zwischen Arbeitsmaschine (14) und Werkzeug (12);
- eine hydraulische Kupplung (20) zum Herstellen einer Hydraulikverbindung zwischen einem an der Arbeitsmaschine (14) vorhandenen Hydrauliksystem und einem Hydrauliksystem des Werkzeugs (12), wobei die hydraulische Kupplung (20) einen schnellwechslerseitigen, Hydraulikleitungen (22a, 24a, 26a) und Kupplungsventile (28a, 30a, 32a) aufweisenden, Kupplungsblock (20a) - schnellwechslerseitiger Kupplungsblock - und einen adapterseitigen, Hydraulikleitungen (22b, 24b, 26b) und Kupplungsventile (28b, 30b, 32b) aufweisenden, Kupplungsblock (20b) - adapterseitigen Kupplungsblock - aufweist, und mindestens ein Kupplungsblock (20a, 20b) in seinem umgebenden Gehäuse (44) elastisch gelagert ist,
wobei der schnellwechslerseitige Kupplungsblock (20a) in mindestes einer ersten Hydraulikleitung (22a, 24a, 26a) seiner Hydraulikleitungen (22a, 24a, 26a) in Durchströmrichtung (S) vom adapterseitigen Kupplungsblock (20b) zum schnellwechslerseitigen Kupplungsblock (20b) betrachtet eine stromabwärts von den schnellwechslerseitigen Kupplungsventilen (28a, 30a, 32a) angeordnete, bereichsweise in die erste Hydraulikleitung (22a, 24a, 26a) hineinreichende und in Durchströmrichtung (S) verschiebbar in der ersten Hydraulikleitung (22a, 24a, 26a) gelagerte, als Hohlkörper ausgebildete Verspannstütze (34) aufweist, **dadurch gekennzeichnet dass** die Verspannstütze (34) eine in die erste Hydraulikleitung (22a, 24a, 26a) hineinreichende Stirnfläche aufweist, die eine Druckangriffsfläche (38) bildet und dass die Verspannstütze (34) an ihrem aus der ersten Hydraulikleitung (22a, 24a, 26a) hinausreichenden Bereich eine Anlagefläche (42) aufweist, über die die Verspannstütze (34) in Anschlag mit dem umgebenden Gehäuse (44) des Schnellwechslers (16) steht.

2. Schnellwechslervorrichtung (10) nach Anspruch 1, **dadurch gekennzeichnet, dass** die Druckangriffsfläche (38) als eine Ringfläche ausgebildet ist.

3. Schnellwechslervorrichtung (10) nach Anspruch 1 oder 2, **dadurch gekennzeichnet, dass** die Verspannstütze (34) außerhalb der ersten Hydraulikleitung (22a, 24a, 26a) einen flanschartig ausgebildeten Ansatz (40) aufweist, an dem die Anlagefläche (42) ausgebildet ist.

4. Schnellwechslervorrichtung (10) nach einem der vorgenannten Ansprüche, **dadurch gekennzeichnet, dass** zwischen der ersten Hydraulikleitung (22a, 24a, 26a) und der Verspannstütze (34) eine Dichtung (36), insbesondere eine O-Ringdichtung, angeordnet ist.

5. Schnellwechslervorrichtung (10) nach einem der vorgenannten Ansprüche, **dadurch gekennzeichnet, dass** es sich bei den Kupplungsventilen (28a, 30a, 32a; 28b, 30b, 32b) um aktive Kupplungsventile handelt.

6. Schnellwechslervorrichtung (10) nach einem der Ansprüche 1 bis 4, **dadurch gekennzeichnet, dass** es sich bei den Kupplungsventilen (28a, 30a, 32a; 28b, 30b, 32b) um Kurzhubventile handelt.

7. Schnellwechslervorrichtung (10) nach einem der vorgenannten Ansprüche, **dadurch gekennzeichnet, dass** der schnellwechslerseitige und/oder der adapterseitige Kupplungsblock (20a, 20b) mittels eines elastischen Abdrückelement elastisch an seinem umgebenden Gehäuse (44) gelagert ist.

## Claims

1. Quick-change device (10) for coupling a tool (12) to a work machine (14), comprising
- a quick-change unit (16) attached to a work machine (14);
- an adapter (18) attached to said tool (12);
- a locking device which acts between said quick-change unit (16) and said adapter (18) so as to provide mechanical coupling between said work machine (14) and said tool (12);
- a hydraulic coupling (20) for providing a hydraulic connection between a hydraulic system present on the work machine (14) and a hydraulic system of said tool (12), which hydraulic coupling (20) includes a coupling block (20a), on the side of the quick-change unit, having hydraulic lines (22a, 24a, 26a) and coupling valves (28a, 30a, 32a) - the quick-change unit side coupling block - and a coupling block (20b), on the side of the adapter, having hydraulic lines (22b, 24b, 26b) and coupling valves (28b, 30b, 32b) - the adapter side coupling block, with at least one coupling block (20a, 20b) being elastically supported in its surrounding housing (44),
wherein, mounted in at least a first hydraulic line (22a, 24a, 26a) of said hydraulic lines (22a, 24a, 26a) of said quick-change unit side coupling block (20a), there is a bracing support (34) which is designed as a hollow body, which bracing support (34) is disposed downstream of said quick-change unit side coupling valves (28a, 30a, 32a) - as viewed in the direction of flow (S) from the adapter side coupling block (20b) to the quick-change unit side coupling block (20a) - and partially extends into said first hydraulic line (22a, 24a, 26a) and is supported within said first hydraulic line (22a, 24a, 26a) so as to be movable in the direction of flow (S), **characterized in that** said bracing support (34) has a front face which extends into said first hydraulic line (22a, 24a, 26a), which front face forms a pressure application surface (38), and that the portion of said bracing support (34) which projects from said first hydraulic line (22a, 24a, 26a) includes a contact surface (42) with which said bracing support (34) abuts on the surrounding housing (44) of said quick-change unit (16).

2. Quick-change device (10) as claimed in claim 1, **characterized in that** said pressure application surface (38) is provided in the form of a ring surface.

3. Quick-change device (10) as claimed in claims 1 or 2, **characterized in that** the portion of said bracing support (34) which is outside said first hydraulic line (22a, 24a, 26a) is a flange-like projection (40) on which said contact surface (42) is formed.

4. Quick-change device (10) as claimed in one of the preceding claims, **characterized in that** a seal (36), more specifically an O-ring seal, is provided between said first hydraulic line (22a, 24a, 26a) and said bracing support (34).

5. Quick-change device (10) as claimed in one of the preceding claims, **characterized in that** said coupling valves (28a, 30a, 32a; 28b, 30b, 32b) are active coupling valves.

6. Quick-change device (10) as claimed in one of claims 1 to 4, **characterized in that** said coupling valves (28a, 30a, 32a; 28b, 30b, 32b) are short-lift valves.

7. Quick-change device (10) as claimed in one of the preceding claims, **characterized in that** the quick-change unit side coupling block (20a) and/or the adapter side coupling block (20b) is elastically supported on its surrounding housing (44) by means of an elastic push-off element.

## Revendications

1. Dispositif d'attache rapide (10) servant à accoupler un outil (12) à une machine de travail (14), comprenant :
- un système d'attache rapide (16) fixé à une machine de travail (14);
- un adaptateur (18) fixé à l'outil (12);
- un système de verrouillage agissant entre le système d'attache rapide (16) et l'adaptateur (18) pour obtenir un accouplement mécanique entre la machine de travail (14) et l'outil (12);
- un accouplement hydraulique (20) destiné à obtenir une liaison hydraulique entre un système hydraulique présent sur la machine de travail (14) et un système hydraulique de l'outil (12), dans lequel l'accouplement hydraulique (20) comprend un bloc d'accouplement (20a) côté système d'attache rapide comportant des conduites hydrauliques (22a, 24a, 26a) et des soupapes d'accouplement (28a, 30a, 32a) -bloc d'accouplement côté système d'attache rapide- et un bloc d'accouplement (20b) côté adaptateur comprenant des conduites hydrauliques (22b, 24b, 26b) et des soupapes d'accouplement (28b, 30b, 32b) - bloc d'accouplement côté adaptateur-, et au moins un bloc d'accouplement (20a, 20b) est monté de manière élastique dans son logement (44) qui l'entoure,
dans lequel le bloc d'accouplement (20a) côté système d'attache rapide comprend dans au moins une première conduite hydraulique (22a, 24a, 26a) de ses conduites hydrauliques (22a, 24a, 26a) dans la direction d'écoulement (S), vu du bloc d'accouplement (20b) côté adaptateur au bloc d'accouplement (20b) côté système d'attache rapide, un support de serrage (34) agencé côté aval des soupapes d'accouplement côté système d'attache rapide, pénétrant par endroits dans la première conduite hydraulique (22a, 24a, 26a), monté dans la première conduite hydraulique (22a, 24a, 26a) de manière à pouvoir se déplacer dans la direction d'écoulement (S) et réalisé sous la forme d'un corps creux, **caractérisé en ce que** le support de serrage (34) présente une surface frontale qui pénètre dans la première conduite hydraulique (22a, 24a, 26a) et qui forme une surface d'application de pression (38) et **en ce que** le support de serrage (34) présente sur sa zone faisant saillie de la première conduite hydraulique (22a, 24a, 26a) une surface de butée (42) par l'intermédiaire de laquelle le support de serrage (34) est en butée avec le logement (44) du système d'attache rapide (16) qui l'entoure.

2. Dispositif d'attache rapide (10) selon la revendication 1, **caractérisé en ce que** la surface d'application de pression (38) est réalisée sous la forme d'une surface annulaire.

3. Dispositif d'attache rapide (10) selon la revendication 1 ou 2, **caractérisé en ce que** le support de serrage (34) présente à l'extérieur de la première conduite hydraulique (22a, 24a, 26a) une partie saillante (40) réalisée sous forme de bride, sur laquelle la surface d'appui (42) est formée.

4. Dispositif d'attache rapide (10) selon l'une quelconque des revendications précédentes, **caractérisé en ce qu'**un joint (36), en particulier un joint torique, est agencé entre la première conduite hydraulique (22a, 24a, 26a) et le support de serrage (34).

5. Dispositif d'attache rapide (10) selon l'une quelconque des revendications précédentes, **caractérisé en ce que** les soupapes d'accouplement (28a, 30a, 32a; 28b, 30b, 32b) sont des soupapes d'accouplement actives,

6. Dispositif d'attache rapide (10) selon l'une quelconque des revendications 1 à 4, **caractérisé en ce que** les soupapes d'accouplement (28a, 30a, 32a; 28b, 30b, 32b) sont des soupapes à course courte.

7. Dispositif d'attache rapide (10) selon l'une quelconque des revendications précédentes, **caractérisé en ce que** le bloc d'accouplement (20a, 20b) côté système d'échange rapide flou côté adaptateur est monté de manière élastique sur son logement (44) qui l'entoure au moyen d'un élément presseur élastique.
